# FASCICULE DE BREVET EUROPEEN

(11) **EP 0 156 423 B1**
(45) Date de publication et mention de la délivrance du brevet: **04.11.1987**
(21) Numéro de dépôt: 85200330.0
(22) Date de dépôt: 07.03.1985
(51) Int. Cl.: F41C 11/06, F41D 3/06

(54) **Perfectionnements aux armes de chasse**
Jagdgewehre
Shotguns

(30) Priorité: 28.03.1984 BE 2060378
(43) Date de publication de la demande: 02.10.1985
(73) Titulaire: FABRIQUE NATIONALE HERSTAL en abrégé FN Société Anonyme, B-4400 Herstal (BE)
(72) Inventeur: Martial, Jean-Paul, B-4547 Haccourt (BE)
(74) Mandataire: Donné, Eddy

## Description

L'invention concerne une arme de chasse perfectionnée du type automatique ou semi- automatique, plus spécialement une arme de chasse à court recul de canon en combinaison avec un système d'emmagasinage d'énergie, par exemple par l'intermédiaire d'un ressort.

Il est connu que le problème de l'automatisme de certaines armes à feu a déjà été étudié de façon pratiquement continue, tant en ce qui concerne l'aspect militaire que le domaine du sport.

Si les principes des différents modes connus de fonctionnement automatique sont relativement simples, leur transposition dans la pratique est infiniment plus délicate. Ceci explique en grande partie l'évolution relativement fort lente des armes automatiques, plus spécialement des armes automatiques militaires.

Le problème est encore plus complexe dans le cas de fusils de chasse car, contrairement aux armes de guerre, ils sont appelés à tirer des munitions de puissance très variable. Ceci constitue une contrainte supplémentaire, l'idéal étant, en effet, que l'arme fonctionne de manière irréprochable pour chacune des munitions envisagées et, par conséquent, pour chaque discipline de tir.

De ce qui précède, résulte qu'il est donc difficile de construire une arme qui tirerait toute la gamme de cartouches dans une configuration unique.

Il s'est néanmoins avéré que le système à court recul de canon constitue le système le plus adéquat et le plus souple, vu qu'il donne des variations de vitesse faibles de pièces mobiles lorsqu'on tire des cartouches de puissance différente.

On est ainsi parvenu, selon l'invention, à réaliser une arme de chasse perfectionnée dans laquelle le système à court recul de canon est combiné avec un système d'emmagasinage de l'énergie disponible momentanément par l'intermédiaire d'un ressort adéquat prenant son énergie dans le recul du canon.

Pour mieux faire ressortir les caractéristiques et avantages de l'invention, le principe de celle-ci est décrit ci-après avec référence aux dessins annexés dans lesquels:

les figures 1, 3, 4, 5 et 7 représentent schématiquement le principe de fonctionnement de l'invention;

les figures 2 et 6 représentent, respectivement des coupes selon les lignes II-II de la figure 1 et VI-VI de la figure 5.

La présente invention consiste donc à combiner deux principes d'automatisme, notamment le principe à court recul du canon et le principe d'emmagasinage de l'énérgie d'un ressort prenant son énergie dans le recul du canon.

L'arme selon l'invention comporte, entre autres, un canon flottant 1, une carcasse 2, un verrou 3, une culasse mobile 4, un axe de verrouillage 5 prévu dans la culasse 4 et traversant le verrou 3 lequel présenté une rainure 6 formant rampe de verrouillage, respectivement de déverrouillage, du verrou, et, entre ledit verrou 3 et l'axe 5, un ressort 7.

Le fonctionnement de l'arme susdécrite est illustré dans les dessins.

Au repos, l'arme de chasse selon l'invention se présente comme illustré à la figure 1. L'arme est verrouillée et prête pour tirer. La culasse mobile 4 se trouve à une distance A du canon 1.

Lorsque le coup est tiré, le canon 1 recule et entraîne avec lui le verrou 3 lequel est, à ce moment, solidaire du canon étant donné qu'il est verrouillé.

Par ledit recul du canon 1, le ressort intermédiaire entre le verrou 3 et l'axe de verrouillage 5, est comprimé, d'où emmagasinage d'une certaine quantité d'énergie dans ce ressort 7.

Pendant cet emmagasinage d'énergie dans le ressort 7, la culasse 4 reste pratiquement immobile.

Lorsque le canon 1 a parcouru la distance A il vient en contact avec la culasse 4, tel que représenté à la figure 3, et entraîne dans son mouvement de recul, tel que representé à la figure 4, ladite culasse 4 en lui conférant une certaine accélération.

A partir de cet instant, le canon 1 est freiné par un système amortisseur adéquat, non représenté dans les dessins, et l'énergie emmagasinée par le ressort intermédiaire 7 est restituée à la culasse 4 lors de la détente du ressort 7, ce qui confère à la culasse 4 un regain d'accélération provoquant la désolidarisation du canon flottant 1 et de la culasse 4.

En effet, lorsque le jeu entre le canon 1 et la culasse 4 est supérieur à la distance initiale A, l'axe de verrouillage 5 se trouve dans la rampe de déverrouillage 6 du verrou 3, provoquant ainsi la rotation de ce verrou 3 par rapport à la culasse 4, respectivement, par rapport au canon et, par ce fait, le verrou 3 sera libéré du canon lorsque ses tenons 8, connus en soi, sont en face de dégagements correspondants 9, également connus en soi, réalisés dans le canon 1.

A partir de ce moment, il y a déverrouillage complet et extraction de la douille D.

Quant au canon 1, il est renvoyé vers l'avant de la manière habituelle où il retrouve sa position initiale.

Le ressort 7 joue également un rôle très important en ce qui concerne le retard en ouverture. En effet, la compression et la détente du ressort 7 s'effectuent pendant un laps de temps suffisant pour permettre une diminution substantielle de la pression de la chambre et la diminution des sollicitations y afférentes sur les pièces mobiles lors de l'ouverture de l'arme.

Il est clair, de ce qui précède, que la combinaison d'un système à court recul du canon 1 avec un système qui emmagasinera l'énergie disponible momentanément par l'intermédiaire d'un ressort 7 prenant son énergie dans le recul du canon, présente des avantages considérables.

Il va de soi qu'une telle combinaison peut être réalisée sous diverses formes et que l'expression "arme de chasse" utilisée dans la présente doit s'étendre au sens le plus large, c'est-à-dire qu'elle couvre aussi bien les armes de chasse proprement dites que toutes autres armes à feu de sport.

## Revendications

1. Arme de chasse, caractérisée en ce qu'elle comporte, en combinaison, un canon (1) à court recul et un dispositif d'emmagasinage d'énergie du recul du canon constitué par un ressort (7).

2. Arme de chasse selon la revendication 1, caractérisée en ce que le ressort (7) est monté entre la culasse proprement dite (4) et le verrou (3).

3. Arme de chasse selon l'une des revendications précédentes, caractérisée en ce que le verrou (3) se présente sous la forme d'un tube fermé à l'avant où il est pourvu de moyens de verrouillage (8), ce verrou (3) étant, en outre, pourvu, dans sa partie creuse, d'une rampe (6) de verrouillage, respectivement de déverrouillage, coopérant avec un axe de verrouillage (5) fixé dans la culasse (4).

4. Arme de chasse selon la revendication 2 ou 3, caractérisée en ce que le ressort (7) est engagé dans la partie creuse du verrou (3) entre l'extrémité avant fermée du verrou (3) et l'axe de verrouillage (5).

5. Arme de chasse selon l'une des revendications précédentes, caractérisée en ce qu'à l'état de repos, respectivement de verrouillage, une distance (A) est prévue entre le bout arrière du canon (1) et la culasse (4).

## Patentansprüche

1. Jagdwaffe, dadurch gekennzeichnet, daß sie die Kombination eines Laufes (1) mit kurzem Rückstoß und einer von einer Feder (7) gebildeten Speichervorrichtung der Laufrückstoßenergie umfaßt.

2. Jagdwaffe nach Anspruch 1, dadurch gekennzeichnet, daß die Feder (7) zwischen dem eigentlichen Schloß (4) und dem Riegel (3) angeordnet ist.

3. Jagdwaffe nach irgendeinem der vorhergehenden Ansprüche, dadurch gekennzeichnet, daß der Riegel (3) die Form eines vorne geschlossenen Rohres hat, an welcher Stelle er mit Verriegelungsmitteln (8) versehen ist, wobei dieser Riegel (3) außerdem in seinem Hohlteil mit einer Verriegelungsrampe (6) bzw. einer Entriegelungsrampe versehen ist, welche mit einer im Schloß (4) befestigten Verriegelungsachse (5) zusammenarbeitet.

4. Jagdwaffe nach Anspruch 2 oder 3, dadurch gekennzeichnet, daß die Feder (7) in den Hohlteil des Riegels (33 zwischen dem geschlossenen Vorderende des Riegels (3) und der Verriegelungsachse (5) eingreift

5. Jagdwaffe nach irgendeinem der vorhergehenden Ansprüche, dadurch gekennzeichnet, daß in der Ruhestellung bzw in der Entriegelungsstellung ein Abstand (A) zwischen dem Hinterende des Laufes (1) und dem Schloß (4) vorgesehen ist.

## Claims

1. Sporting rifle, characterized by the fact that it contains the combination of a short recoil barrel (1) and of an energy storage device for the barrel recoil made of a spring (7).

2. Sporting rifle, according to claim 1, characterized by the fact that the spring (7) is mounted between the breech properly speaking (4) and the slide bolt (3).

3. Sporting rifle, according to one of the previous claims, characterized by the fact that the slide bolt (3) is made of a tube closed at its front end where it is equipped with locking means (8), whereby this slide bolt (3) is also equipped in its hollow part, of a locking or unlocking slope (6) cooperating with a locking shaft (5) fastened in the breech (4).

4. Sporting rifle, according to claim 2 or 3 characterized by the fact that the spring (7) is engaged in the hollow part of the slide bolt (3) between the closed front end of the slide bolt (3) and the locking shaft (5).

5. Sporting rifle, according to one of the previous claims, characterized by the fact that. in the locking or waiting condition, a distance (A) is foreseen between the rear end of the barrel (1) and the breech (4).
